# EUROPÄISCHE PATENTSCHRIFT

(11) **EP 0 389 777 B1**
(45) Veröffentlichungstag und Bekanntmachung des Hinweises auf die Patenterteilung: **11.08.1993**
(21) Anmeldenummer: 90102946.2
(22) Anmeldetag: 15.02.1990
(51) Int. Cl.: F15B 13/08

(54) **Sammelanschlussplatte**
Collecting plate connection
Plaque collective de raccord

(30) Priorität: 31.03.1989 DE 3910381
(43) Veröffentlichungstag der Anmeldung: 03.10.1990
(73) Patentinhaber: ROBERT BOSCH GMBH, 70442 Stuttgart (DE)
(72) Erfinder: Steiner, Josef, D-7141 Schwieberdingen (DE); Sulzberger, Klaus-Dieter, D-7141 Schwieberdingen (DE)

(56) Entgegenhaltungen:
- EP-A- 072 753
- DE-A- 3 315 355
- DE-A- 3 327 005
- DE-A- 3 447 263
- DE-A- 3 602 023
- DE-A- 3 824 844
- FR-A- 2 508 117

## Beschreibung

Die Erfindung betrifft eine Sammelanschlußplatte nach dem Oberbegriff des Anspruchs 1. Bei einer beispielsweise aus der EP-A-72 753 bekannten Sammelanschlußplatte dieser Art sind die Steuer- und Regelventile auf den in einer Achse aneinander anliegenden Zwischenplatten montierbar, die auf ihrer Oberseite ein Lochbild nach DIN ISO 5599/1 haben. Da die Arbeitsanschlüsse auf der Unterseite der Zwischenplatten angeordnet sind, ist die Einbauhöhe einer Sammelplatte mit Ventilen relativ hoch. Dies ist besonders nachteilig, wenn mehrere Sammelanschlußplatten in einem Schaltschrank übereinander anzuordnen sind.

Der Erfindung liegt die Aufgabe zugrunde, eine Sammelanschlußplatte zu schaffen, deren Einbauhöhe gering ist. Die Lösung dieser Aufgabe ist im Kennzeichen des Anspruchs 1 angegeben.

Die erfindungsgemäße Sammelanschlußplatte hat den Vorteil, daß ihre Bauhöhe wegen Verlagerung der Arbeitsleitungsanschlüsse geringfügig kleiner ist als bei der nach dem Stand der Technik. Darüberhinaus hat sie den wesentlichen Vorteil, daß im angeschlossenen Zustand keine Anschlußleitungen zur Unterseite führen, so daß auf engstem Raum mehrere Anschlußplatten übereinander angeordnet werden können. Ferner sind durch die Anordnung mehrerer Arbeitsleitungsanschlüsse an jeder Arbeitsleitung die Anschlußmöglichkeiten größer und bei Anordnung mehrerer Zwischenplatten die Kombinationsmöglichkeiten vereinfacht.

Durch die in den Unteransprüchen aufgeführten Maßnahmen sind vorteilhafte Weiterbildungen und Verbesserungen der im Anspruch 1 angegebenen Sammelanschlußplatte möglich.

Eine einfache Herstellbarkeit der die Arbeitsleitungen mit dem Lochbild verbindenden Verbindungsbohrungen ist in Anspruch 2 angegeben. Besonders schnell und einfach sind Zwischenplatten mit einer einstückigen Formdichtung nach Anspruch 3 gegeneinander abdichtbar. Die als Sacklochbohrungen ausgebildeten Verbindungsbohrungen lassen sich besonders einfach durch eine Anordnung nach Anspruch 5 abschließen. Anschlußmöglichkeiten für den Zulauf und Rücklauf lassen sich in vorteilhafterweise durch die Anordnung von Anschlüssen nach Anspruch 6 erhöhen. In Verbindung mit zusätzlichen Anschlüssen für Zulauf und Rücklauf können verschiedene Versorger mit verschiedenen Zwischenplatten verbunden werden. Durch die Anordnung von zusätzlichen Längsbohrungen in den Zwischenplatten zu den Steueranschlüssen nach Anspruch 8 wird in vorteilhafter Weise eine Steuermittelversorgung für alle angeschlossenen Ventile geschaffen, so daß nur ein einziger Steuermittelversorger notwendig ist. Dadurch werden alle angeschlossenen Ventile gleichzeitig und gleichmäßig gesteuert.

### Zeichnung

Ausführungsbeispiele der Erfindung sind in der Zeichnung dargestellt und in der nachfolgenden Beschreibung näher erläutert. Es zeigen Figur 1 eine Draufsicht auf eine Sammelanschlußplatte, Figur 2a eine Draufsicht auf eine Zwischenplatte, Figur 2b eine Ansicht in Richtung B, Figur 2c eine Ansicht in Richtung A, Figur 2d eine Ansicht in Richtung D, Figur 2e eine Ansicht in Richtung C jeweils nach Figur 2a, Figur 2f eine Ansicht der Unterseite einer Zwischenplatte, Figur 3 eine Abwandlung nach Figur 2b, Figur 4 eine Formdichtung, Figur 5 eine Ansicht einer Abwandlung einer Unterseite einer Zwischenplatte, Figur 6 eine Abwandlung der Formdichtung, Figur 7a eine Seitenansicht einer Endplatte, Figur 7b einen Schnitt in Richtung VII nach Figur 7a, Figur 8a eine Seitenansicht der Gegenseite der Endplatte und Figur 8b einen Schnitt in Richtung VIII.

In Figur 1 ist mit 10 eine Sammelanschlußplatte bezeichnet, die aus mindestens einer Zwischenplatte 11 und diese auf den Flanschseiten abschließenden Endplatten 12, 13 besteht. Die Zwischenplatten 11 und die Endplatten 12, 13 sind mit Hilfe von Schraubenverbindungen 14 miteinander verbunden. Auf den Zwischenplatten 11 werden Ventile angeordnet, die angeschlossene Verbraucher steuern oder regeln. Die Anzahl der Zwischenplatten 11 richtet sich nach der Anzahl der Verbraucher. In der Figur 1 ist auf der Oberseite der Zwischenplatte 11 ein nach DIN ISO 5599/1 genormtes Lochbild 15 für den Aufbau eines 5/2-bzw. 5/3-Pneumatikgeventils dargestellt. Die Zwischenplatten 11 weisen in Achsrichtung durchgehende parallele Längsbohrungen 17, 18, 19 auf, wobei der mittlere Kanal 18 normalerweise als Zuführung für die Druckluft und die Kanäle 17, 19 als Rückführung dienen. Diese Längsbohrungen 17, 18, 19 werden in bekannter und genormter Weise von den Bohrungen des Lochbilds 15 geschnitten. Quer zur Achsrichtung je der Zwischenplatte 11 sind zwei durchgehende, die übrigen Bohrungen 17, 18, 19 nicht schneidende Arbeitsleitungen 20, 21 ausgebildet. Jede Arbeitsleitung 20, 21 ist mit einer eigenen Verbindungsbohrung 22 bzw. 23 die als Sacklochborung ausgebildet ist, mit dem entsprechenden Arbeitsanschluß des Lochbilds 15 verbunden. Über das durch die Arbeistleitungen 20, 21 strömende Druckmittel wird werden der oder die angeschlossenen Verbraucher betätigt. Aus der Figur 2f ist ersichtlich, daß dieses Ausführungsbeispiel auf der Unterseite der Zwischenplatte 11 keine weiteren Bohrungen aufweist. Um das angeschlossene Ventil pneumatisch anzusteuern bzw. umzuschalten, sind auf der Stirnseite je der Zwischenplatte 11 quer zur Achsrichtung verlaufende Steuerbohrungen 25 ausgebildet, die bis zum entsprechenden Steuerschlitz des Lochbilds 15 reichen. Wird ein auf beiden Seiten pneumatisch angesteuertes Ventil verwendet, so sind auf beiden Stirnseiten jeweils eine Steuerbohrung 25 vorgesehen. Bei einem nur einseitig pneumatisch angesteuerten Ventil genügt eine Steuerbohrung 25. In diesem Fall ist aber auch die zweite Steuerbohrung mit ausgebildet. Um die Steuerbohrungen 25 der einzelnen Zwischenplatten 11 gemeinsam mit Druckmittel versorgen zu können, sind in Achsrichtung der Zwischenplatte 11 ausgebildete Längsbohrungen 26, wie in Figur 3 dargestellt, eingebracht.

Die Zwischenplatten 11 sind auf der einen Flanschseite 27 plan ausgebildet. Die andere Flanschseite 28 weist jeweils um die Öffnungen der Bohrungen 17, 18, 19 der Verbindungsbohrung 22 und der Längsbohrungen 26 Vertiefungen 29 zur Aufnahme einer einstückigen Formdichtung 30 auf. Zusätzlich ist zur Abdichtung der auf der einen Flanschseite 27 mündenden Verbindungsbohrung 23 in der anderen Flanschseite 28 eine Versenkung 31 zur Aufnahme der Formdichtung 30 ausgebildet. Die Formdichtung 30 ist eine einheitliche, alle Vertiefungen 29 und die Versenkung 31 ausfüllende Dichtung. Sie kann z.B. aus Kunststoff oder jedem anderen Dichtmaterial hergestellt sein.

In dem in Figur 5 dargestellten Ausführungsbeispiel der Zwischenplatte 11a sind auf der Unterseite zusätzliche Rücklaufauschlüsse 17a, 19a und eine zusätzlicher Zulaufauschluß 18a ausgebildet. Dadurch kann der Anwender die Zwischenplatte 11a zugleich auch für von unten vorgesehene Anschlüsse verwenden. Soll diese Zwischenplatte 11a von den anderen in Figur 1 dargestellten Zwischenplatten 11 getrennt werden, so kann eine in Figur 6 gezeigte Formdichtung 33 in die Vertiefungen 29 bzw. in die Versenkung 31 eingesetzt werden. Diese Formdichtung 33 weist zum Verschluß des Zulaufkanals 18 und der Rücklaufkanäle 17, 19 scheibenartige Verschlüsse 34 auf, wodurch die Verbindung dieser Kanäle 17, 18, 19 von einer Zwischenplatte 11 zu den Kanälen der sich anschließenden Zwischenplatte 11 abgetrennt werden. Es ist aber auch möglich, nicht nur alle drei Kanäle 17, 18, 19 gleichzeitig abzudichten, sondern auch diese Kanäle in beliebiger Kombination abzuschließen oder nur für eine Verbindung abzudichten. Dabei ist es möglich, die Formdichtung 30 bzw. die Formdichtung 33 an den Verbindungsstellen abzutrennen und als jeweilige Einzelteile einzusetzen.

Beide Endplatten 12, 13 sind auf der den Zwischenplatten 11 abgewandten Seiten gleich ausgebildet. Es sind mit den Bohrungen 17, 18 19 fluchtende, durchgehende Anschlüsse 36, 37, 38 ausgebildet. Auf der Oberseite beider Endplatten 12, 13 sind zusätzliche Anschlüsse 36a, 37a, 38a vorgesehen, die nur als Sacklöcher ausgebildet sind. Soll über die Anschlüsse 36a, 37a, 38a angeschlossen werden, so sind diese Sacklöcher durchgebohrt und schneiden die axialen Anschlüsse 36, 37, 38. Diese axialen Anschlüsse 36, 37, 38 sind dann auf der der Zwischenplatte 11 abgewandten Flanschseite z.B. mit Schrauben oder Stopfen verschlossen. Es können aber auch Endplatten ausgeführt werden, die sowohl Anschlüsse über die Anschlüsse 36, 37, 38 als auch über die Anschlüsse 36a, 37a, 38a gleichzeitig ermöglichen. Ferner sind auf der Oberseite der Endplatten 12, 13 Anschlüsse 39 vorgesehen, die mit den Längsbohrungen 26 verbunden sind.

Die mit der die Vertiefungen 29 bzw. die Versenkung 31 aufweisende Flanschseite 28 der Zwischenplatte 11 verbundene Flanschseite 40 der Endplatte 12 ist plan ausgebildet. Die Flanschseite 41 der anderen Endplatte 13 weist hingegen Vertiefungen 42 zur Aufnahme der Formdichtungen 30 bzw. 33 auf, um an eine plane Flanschseite der Zwischenplatte 11 angeflanscht werden zu können.

## Patentansprüche

1. Sammelanschlußplatte (10) für Steuer- oder Regelventile bestehend aus mehreren axial nebeneinander angeordneten Zwischenplatten (11) zwischen zwei Endplatten (12, 13), wobei jede Zwischenplatte (11) einander gegenüberliegende Flanschseiten (27, 28) zur Anlage aneinander bzw. an einer Endplatte (12, 13), eine Oberseite mit in einem Lochbild (15) mündenden Kanälen für ein aufzusetzendes, vorgesteuertes Steuer- und/oder Regelventil, eine Unterseite und zwei gegenüberliegende Stirnseiten aufweist, und wobei in jeder Zwischenplatte (11) zwischen deren Flanschseiten (27, 28) mindestens ein achsparalleler ZulaufKanal (18) und mehrere achsparallele Rücklaufkanäle (17, 19) sowie an jeder Zwischenplatte von den Steuer- oder Regelventilen gesteuerte Arbeitsleitungsanschlüsse angeordnet sind, die mit den Kanälen des Lochbildes (15) in Verbindung stehen, dadurch gekennzeichnet, daß die Arbeitsleitungsanschlüsse in den gegenüberliegenden Stirnseiten der Zwischenplatte (11) angeordnet und mittels durchgehender, quer zu den Zulauf- und Rücklaufkanälen (18; 17, 19) verlaufender, als Bohrungen ausgebildeter Arbeitsleitungen (20, 21) verbunden sind, und daß jede dieser Arbeitsleitungen (20, 21) über je eine Verbindungsbohrung (22, 23) mit dem entsprechenden Kanal des Lochbildes (15) in Verbindung steht.

2. Sammelanschlußplatte nach Anspruch 1, dadurch gekennzeichnet, daß bei Anordnung von zwei Arbeitsleitungen (20,21) in einer Zwischenplatte (11) die Verbindungsbohrung (22) für die eine Arbeitsleitung (20) als von der einen Flanschseite (28) der Zwischenplatte (11) eingebrachte Sacklochbohrung ausgebildet ist und daß die Verbindungsbohrung (23) für die andere Arbeitsleitung (21) als Sacklochbohrung von der anderen Flanschseite (27) der Zwischenplatte (11) her eingebracht ist.

3. Sammelanschlußplatte nach Anspruch 1 und/oder 2, dadurch gekennzeichnet, daß die in Achsrichtung der Zwischenplatte (11) verlaufenden Zulauf- und Rücklaufkanäle (18;17,19) sowie die Verbindungsbohrungen (22,23) mit Hilfe einer einstückigen Formdichtung (30) Zwischen den aneinander anliegenden Flanschseiten (27,28) der Zwischenplatten abdichtbar sind.

4. Sammelanschlußplatte nach einem der Ansprüche 1 bis 3, dadurch gekennzeichnet, daß auf der einen der beiden Flanschseiten (28) einer Zwischenplatte (11) in den Anschlüssen der Kanäle (17, 18, 19) und der Verbindungsbohrung (22) Vertiefungen (29) zur Aufnahme der Formdichtung (30) ausgebildet sind und daß die andere Flanschseite (27) plan ausgebildet ist.

5. Sammelanschlußplatte nach einem der Ansprüche 1 bis 4, dadurch gekennzeichnet, daß zur Aufnahme der Formdichtung (30) für die in der planen Flanschseite (27) mündenden Verbindungsbohrung (23) einer Zwischenplatte (11) in der anliegenden Zwischenplatte (11) eine mit der Verbindungsbohrung (23) ausgerichtete Vertiefung (31) ausgebildet ist.

6. Sammelanschlußplatte nach einem der Ansprüche 1 bis 5, dadurch gekennzeichnet, daß in der Unterseite der Zwischenplatte (11) zusätzliche Anschlüsse (17a, 18a, 19a) für die Zulauf- und Rücklaufkanäle (17, 18, 19) ausgebildet sind.

7. Sammelanschlußplatte nach Anspruch 6, dadurch gekennzeichnet, daß die Formdichtung (33) mindestens im Bereich eines Anschlusses (17, 18, 19) scheibenförmig ausgebildet ist, so daß dieser Anschluß zur sich an dieser Flanschseite anschließenden Zwischenplatte (11) getrennt wird.

8. Sammelanschlußplatte nach einem der Ansprüche 1 bis 7, dadurch gekennzeichnet, daß auf wenigstens einer der Stirnseiten einer Zwischenplatte (11) mindestens ein Steueranschluß (25) für die Steuer- oder Regeleinrichtung in der Zwischenplatte (11) ausgebildet ist, und daß die Steueranschlüsse (25) der Zwischenplatten (11) durch Längsbohrungen (26) untereinander verbindbar und über in den Endplatten (12, 13) ausgebildeten Bohrungen (39) anschließbar sind.

9. Sammelanschlußplatte nach einem der Ansprüche 1 bis 8, dadurch gekennzeichnet, daß die Endplatten (12, 13) an der Oberseite zusätzliche Zulauf- und Rücklaufanschlüsse (37a) aufweisen, über die die Steuer- oder Regeleventile bei durch zusätzliche Elemente verschlossenen axialen Zulauf- (18) und Rücklaufanschlüsses (36, 38) mit Druckmittel versorgbar ist.

10. Sammelanschlußplatte nach einem der Ansprüche 1 bis 9, dadurch gekennzeichnet, daß die eine Flanschseite (40) einer der Endplatten (12) plan ausgebildet ist und daß die Flanschseite (41) der anderen Endplatte (13) mindestens eine Vertiefung (42) zur Aufnahme der Formdichtung (30, 33) aufweist.

## Claims

1. Collective connection plate (10) for control or regulating valves, consisting of a plurality of intermediate plates (11) arranged axially next to one another and located between two end plates (12, 13), each intermediate plate (11) having mutually opposite flange sides (27, 28) for bearing on one another or on an end plate (12, 13), a top side with channels, opening out in a hole pattern (15), for a pilot-controlled control and/or regulating valve to be attached, an underside and two mutually opposite end faces, and at least one axially-parallel inflow channel (18) and a plurality of axially-parallel return-flow channels (17, 19) being arranged in each intermediate plate (11) between the flange sides (27, 28) thereof and working-line connections the controlled by the control or regulating valves and linked to the channels of the hole pattern (15) being arranged on each intermediate plate, characterised in that the working-line connections are arranged in the mutually opposite end faces of the intermediate plate (11) and are linked by means of continuous working lines (20, 21) extending transversely to the inflow and return-flow channels (18; 17, 19) and designed as bores, and in that each of these working lines (20, 21) is linked to the corresponding channel of the hole pattern (15) via a respective linking bore (22, 23).

2. Collective connection plate according to Claim 1, characterised in that, when two working lines (20, 21) are arranged in an intermediate plate (11), the linking bore (22) for one working line (20) is designed as a blind-hole bore made from one flange side (28) of the intermediate plate (11), and in that the linking bore (23) for the other working line (21) is made as a blind-hole bore from the other flange side (27) of the intermediate plate (11).

3. Collective connection plate according to Claim 1 and/or 2, characterised in that the inflow and return-flow channels (18; 17, 19) extending in the axial direction of the intermediate plate (11) and the linking bores (22, 23) can be sealed off by means of a one-piece shaped gasket (30) between the flange sides (27, 28), bearing on one another, of the intermediate plates.

4. Collective connection plate according to one of Claims 1 to 3, characterised in that, on one of the two flange sides (28) of an intermediate plate (11), depressions (29) for receiving the shaped gasket (30) are formed in the connections of the channels (17, 18, 19) and of the linking bore (22), and in that the other flange side (27) is made plane.

5. Collective connection plate according to one of Claims 1 to 4, characterised in that, for receiving the shaped gasket (30) for the linking bore (23), opening out in the plane flange side (27), of one intermediate plate (11), a depression (31) aligned with the linking bore (23) is formed in the adjacent intermediate plate (11).

6. Collective connection plate according to one of Claims 1 to 5, characterised in that additional connections (17a, 18a, 19a) for the inflow and return-flow channels (17, 18, 19) are formed in the underside of the intermediate plate (11).

7. Collective connection plate according to Claim 6, characterised in that the shaped gasket (33) is made disc-shaped in at least the region of a connection (17, 18, 19), so that this connection to the intermediate plate (11) adjacent to this flange side is separated.

8. Collective connection plate according to one of Claims 1 to 7, characterised in that, on at least one of the end faces of an intermediate plate (11), at least one control connection (25) for the control or regulating device is formed in the intermediate plate (11), and in that the control connections (25) of the intermediate plates (11) can be linked to one another by means of longitudinal bores (26) and can be connected via bores (39) formed in the end plates (12, 13).

9. Collective connection plate according to one of Claims 1 to 8, characterised in that the end plates (12, 13) have on the top side additional inflow and return-flow connections (37a), via which the control or regulating valves can be supplied with pressure medium when the axial inflow (18) and return-flow (36, 38) connections are closed by means of additional elements.

10. Collective connection plate according to one of Claims 1 to 9, characterised in that one flange side (40) of one of the end plates (12) is made plane, and in that the flange side (41) of the other end plate (13) has at least one depression (42) for receiving the shaped gasket (30, 33).

## Revendications

1. Platine collective de raccordement (10) pour soupapes de commande ou de régulation, comportant plusieurs platines intermédiaires (11) alignées les unes contre les autres entre deux platines d'extrémité (12, 13), chaque platine intermédiaire (11) ayant deux faces latérales opposées (27, 28) de raccordement entre elles ou avec une platine d'extrémité (12, 13), une face supérieure où débouchent dans une configuration d'ouvertures (15) des canaux destinés à une soupape commandée de commande et/ou de régulation, une face inférieure et deux faces frontales opposées, chaque platine intermédiaire (11) ayant ses faces (27, 28) reliées par au moins un canal d'alimentation (18) et plusieurs canaux de retour (17, 19), trous parallèles à l'axe d'alignement, et présentant des raccords aux conducteurs de travail, commandés par les soupapes de commande et de régulation et en liaison avec les canaux débouchant dans la configuration de perçages (15), caractérisée en ce que les raccords aux conducteurs de travail sont disposés sur les faces frontales opposées de la platine intermédiaire (11) et sont reliés aux conducteurs de travail (20, 21) constitués par des alésages traversants, disposés perpendiculairement aux canaux d'alimentation et de retour (18; 17, 19), chacun de ces conducteurs de travail (20, 21) étant relié au canal correspondant de la configuration de perçages (15) par un trou de liaison (22, 23).

2. Platine collective de raccordement selon la revendication 1, caractérisée en ce qu'en ce qui concerne les deux conducteurs de travail (20, 21) à l'intérieur d'une platine intermédiaire (11), l'alésage de liaison (22) du conducteur (20) est un trou borgne partant d'une face de raccordement (28) de la platine (11) tandis que l'alésage de liaison (23) de l'autre conducteur de travail (21) est un trou borgne partant de l'autre face de raccordement (27) de la platine intermédiaire (11).

3. Platine collective de raccordement selon la revendication 1 ou 2, caractérisée en ce que les canaux d'alimentation et de retour (18; 17, 19) parallèles à l'axe d'alignement de la platine intermédiaire (11), ainsi que les alésages de liaison (22, 23) peuvent être obturés de manière étanche au moyen d'une seule pièce de forme (30) constituant joint d'étanchéité montée entre les faces (27, 28) par lesquelles les platines intermédiaires sont raccordées l'une à l'autre.

4. Platine collective de raccordement selon une des revendication 1 à 3, caractérisée en ce qu'une face de raccordement (28) d'une platine intermédiaire (11) présente, autour des embouchures des canaux (17, 18, 19) et de l'alésage de liaison (22) des évidements (29) destinés à recevoir le joint en forme (30), tandis que la face de raccordement opposée (27) est plane.

5. Platine collective de raccordement selon une des revendications 1 à 4, caractérisée en ce que pour recevoir le joint d'étanchéité (30) associé à l'embouchure de l'alésage de liaison (23) sur la face plane de raccordement (27) d'une platine (11), un évidement (31) est pratiqué en regard de ce trou dans la face en contact de la platine voisine.

6. Platine collective de raccordement selon une des revendications 1 à 5, caractérisée en ce que la face inférieures de la platine intermédiaire (11) présente des raccords complémentaires (17a, 18a, 19a) destinés aux canaux d'alimentation et de retour (17, 18, 19).

7. Platine collective de raccordement selon la revendication 6, caractérisée en ce que le joint d'étanchéité (33) en forme présente une partie circulaire au moins dans la zone d'un raccord (17, 18, 19), de sorte qu'à cet endroit, la liaison avec la platine intermédiaire (11) au contact de cette face de raccordement peut être coupée.

8. Platine collective de raccordement selon une des revendications 1 à 7, caractérisée en ce qu'au moins une des faces frontales d'une platine intermédiaire (11) comporte au moins un raccord (25) servant àla commande du dispositif de commande ou de régulation et que les raccords de commande (25) des platines (11) peuvent être reliés par des alésages longitudinaux (26) et raccordés à travers des orifices (39) pratiqués dans les platines d'extrémité (12, 13).

9. Platine collective de raccordement selon une des revendication 1 à 8, caractérisée en ce que les platines d'extrémité (12, 13) présentent sur leur face supérieure des raccords supplémentaires d'alimentation et de retour (37a) permettant d'alimenter en air comprimé les soupapes de commande et de régulation lorsque les raccords axiaux d'alimentation (18) et de retour (36, 38) sont obturés par des éléments supplémentaires.

10. Platine collective de raccordement selon une des revendication 1 à 9, caractérisée en ce qu'une face de raccordement (40) d'une des platines d'extrémité (12) est plane tandis que la face de raccordement (41) de l'autre platine d'extrémité (13) présente au moins un évidement (42) servant à recevoir le joint d'étanchéité de forme (30, 33).
